# EUROPÄISCHE PATENTSCHRIFT

(11) **EP 2 488 069 B1**
(45) Veröffentlichungstag und Bekanntmachung des Hinweises auf die Patenterteilung: **25.03.2015**
(21) Anmeldenummer: 10768720.4
(22) Anmeldetag: 11.10.2010
(51) Int. Cl.: A47G 19/22

(54) **TRINKGEFÄß**
DRINKING VESSEL
RÉCIPIENT POUR BOIRE

(30) Priorität: 14.10.2009 DE 202009013934 U
(43) Veröffentlichungstag der Anmeldung: 22.08.2012
(73) Patentinhaber: Prüß, Barbara, 45470 Mülheim an der Ruhr (DE); Schröder, Ingo, 51467 Bergisch Gladbach (DE)
(72) Erfinder: SCHRÖDER, Ingo, 51467 Bergisch Gladbach (DE); PRÜß, Jörg, 45481 Mülheim an der Ruhr (DE)
(74) Vertreter: Buchenau, Thomas
(86) Internationale Anmeldenummer: PCT/EP2010/065224
(87) Internationale Veröffentlichungsnummer: WO 2011/045286

(56) Entgegenhaltungen:
- DE-U1-202004 020 024
- DE-U1-202009 013 934
- US-A- 5 878 908
- US-A- 6 164 473
- US-A1- 2002 070 225

## Beschreibung

Die Erfindung betrifft ein Trinkgefäß, insbesondere eine Tasse.

Aus DE 867 443 ist eine Tasse für Kleinkinder mit Henkel und rinnenartiger Ausbuchtung bekannt. Diese Tasse hilft Kleinkindern und in ihrer Wahrnehmung oder Lernfähigkeit eingeschränkten Menschen jedoch nur, wenn diese ihren Mund mittig an die ausgebildete Rinne ansetzen und sie die Tasse so neigen, dass die Flüssigkeit im Wesentlichen mittig in der Rinne nach oben fließt. Wird der Mund falsch an die Tasse angesetzt oder die Tasse nicht im richtigen Winkel geneigt, läuft die Flüssigkeit ganz oder teilweise am Mund des Trinkenden vorbei.

Aus US 2002/0070225 A1 und US 5,878,908 sind weitere Trinkgefäße entsprechend des Standes der Techik bekannt.

Der Erfindung liegt die Aufgabe zugrunde, ein Trinkgefäß derart weiterzubilden, dass das Risiko von Fehlbedienungen verringert ist.

Die Lösung der Aufgabe erfolgt erfindungsgemäß mit den Merkmalen des Anspruchs 1.

Ein erfindungsgemäßes Trinkgefäß mit einem nach oben geöffneten Aufnahmeraum für Flüssigkeiten umfasst einen Boden und mindestens eine, den Aufnahmeraum seitlich begrenzende Wandung, wobei
a) mindestens ein Teilbereich der Wandung als Trinkseite ausgebildet und dazu gegenüber der bei stehendem Trinkgefäß senkrechten Ebene geneigt angeordnet ist,
b) die Trinkseite auf der Innenseite des Trinkgefäßes eine zum oberen Gefäßrand hinführende Rinne aufweist,
c) der obere Gefäßrand in dem Bereich, wo die Rinne hinführt, gegenüber den seitlich angrenzenden Bereichen des Gefäßrandes abgesenkt ist und wobei
d) die Trinkseite (108) auf der Außenseite der Wandung (104) unterhalb des oberen Gefäßrandes mehrere taktil erfassbare Elemente aufweist, welche parallel zur Kontur des oberen Gefäßrandes (110) angeordnet sind.

Die Gestaltung des erfindungsgemäßen Trinkgefäßes erlaubt es, die richtige Position zum Ansetzen des Mundes an das Trinkgefäß nicht nur optisch, sondern auch haptisch zu ermitteln. Selbst mit geschlossenen Augen kann die gegenüber den seitlich angrenzenden Bereichen des Gefäßrandes abgesenkte Stelle des Trinkgefäßes ertastet und der Mund an diese Stelle angesetzt werden. Vorzugsweise erstreckt sich die Rinne im Wesentlichen vom Boden bis zum Gefäßrand. Durch die Ausbildung taktil erfassbarer Elemente auf der Außenseite der Wandung der Trinkseite des Trinkgefäßes parallel zur Kontur des oberen Gefäßrandes wird ein taktiler Reiz bei einer die Vorrichtung benutzenden Person hervorrufen. Bei den taktil erfassbaren Elementen kann es sich beispielsweise um Erhebungen oder Vertiefungen handeln. Diese können beliebige Formen, insbesondere eine Streifen- oder eine Wellenform annehmen. Solche Erhebungen oder Vertiefungen stimulieren die richtige Positionierung der unteren Mundhälfte an dem Trinkgefäß auch in vertikaler Richtung. Durch die Ausbildung mehrerer taktiler Elemente wird nicht nur der mittige Bereich der unteren Mundhälfte an dem Trinkgefäß stimuliert, sondern die gesamte relative Ausrichtung der Unterlippe zum Trinkgefäß. Dazu muss lediglich versucht werden, die Unterlippe so an das Trinkgefäß anzusetzen, dass die taktil erfassbaren Elemente sich vollständig gegen die Unterlippe drücken.

Sofern die Elemente in zwei parallel zueinander verlaufenden Reihen angeordnet sind, kann durch Positionierung der Unterlippe zwischen diesen Reihen eine besonders genaue Positionierung erfolgen.

Die haptische Positionierbarkeit des Trinkgefäßes ist weiter verbessert, wenn der obere Gefäßrand in dem Bereich, wo die Rinne hinführt, gegenüber den seitlich angrenzenden Bereichen des Gefäßrandes in horizontaler Ebene zur Tassenmitte hin zurückversetzt ist. In diesem Fall ist der Mündungsbereich der Rinne durch zwei voneinander unabhängige, haptisch wahrnehmbare Ausprägungen des Trinkgefäßes erkennbar.

Um das Greifen des Trinkgefäßes zu erleichtern, ist in einer weiteren praktischen Ausführungsform auf der Außenseite der seitlichen Wandung mindestens ein Henkel ausgebildet. Vorzugsweise ist dieser Henkel abnehmbar oder anklappbar, so dass das Trinkgefäß wahlweise mit oder ohne Henkel gegriffen werden kann.

Alternativ oder in Ergänzung zu einem Henkel kann auf den Außenseiten der seitlichen Wandung des erfindungsgemäßen Trinkgefäßes auch jeweils mindestens ein Fingergriff ausgebildet sein. Ein solcher Fingergriff kann beispielsweise ein lateraler, hervorstehender Führungsstreifen sein, welcher vorzugsweise die Länge und die Dimension eines das Trinkgefäß umgreifenden Fingers aufweist. Die Fingergriffe verhindern das Abrutschen der Hände beim Greifen der Tasse. Die Finger werden durch die Fingergriffe gestützt und können beim Kippen des Trinkgefäßes in diesen "entlangwandern".

In einer besonders praktischen Ausführungsform der Erfindung sind auf der rechten und der linken Außenseite der seitlichen Wandung jeweils drei Fingergriffe ausgebildet, welche beispielsweise zur Stützung von Zeige-, Mittel- und Ringfinger dienen. Die Fingergriffe haben den weiteren Vorteil, dass die Nutzer der Tasse für den Trinkvorgang eine besonders natürliche Haltung einnehmen. Die Tasse kann in diesem Fall beispielsweise so gehalten werden, als würde man aus einem Gebirgsbach mit beiden Händen Wasser aufnehmen und zum Mund führen. Diese Haltung kann zusätzlich durch die Form der Tasse, beispielsweise durch Gestaltung ähnlich eines Schiffbugs, unterstützt werden.

Wenn die Steigung der Trinkseite im Bereich des Gefäßbodens größer ist als im Bereich des Gefäßrandes, wird das Herausfließen der Flüssigkeit aus dem Trinkgefäß zum Rand hin unterstützt. Dies hat den Vorteil, dass bereits eine relativ geringe Neigung des Trinkgefäßes genügt, damit Flüssigkeiten aus dieser herauslaufen. Für den Nutzer des Trinkgefäßes bedeutet dies, dass der Kopf nicht so stark in den Nacken gelegt werden muss wie bei bekannten Tassen mit sehr steilen oder senkrechten Wandungen.

In einer weiteren praktischen Ausführungsform des erfindungsgemäßen Trinkgefäßes ist ein Leuchtmittel zur Ausleuchtung des Trinkgefäßes und/oder der eingefüllten Flüssigkeit vorgesehen. Dadurch kann die Wahrnehmbarkeit der Innenkontur des Trinkgefäßes und/oder der Bewegung der eingefüllten Flüssigkeit verbessert werden.

In einer kostengünstigen Herstellungsform ist das erfindungsgemäße Trinkgefäß aus Kunststoff hergestellt. Es ist jedoch ebenfalls möglich, das Trinkgefäß aus sonstigen Materialien, insbesondere aus Keramik, Porzellan, Aluminium, Stahl, Glas oder dergleichen herzustellen.

Es kann vorteilhaft sein, einen transparenten Werkstoff zu wählen, welcher es ermöglicht, auch von außen den Inhalt sowie die Bewegung des Inhaltes bei Neigung des Trinkgefäßes zu erkennen. Mit Hilfe eines transparenten Trinkgefäßes kann auch auf einfache Art und Weise der Trinkvorgang vorgeführt und erlernt werden.

In einer weiteren praktischen Ausführungsform weist die Wandung auf der Innenseite oder, insbesondere bei transparenten Trinkgefäßen, auf der Außenseite eine Skala zur Bestimmung der in dem Trinkgefäß enthaltenen Flüssigkeit auf. Dies hat den Vorteil, dass die Menge der zugeführten Flüssigkeit ohne zusätzliche Hilfsmittel überwacht und erfasst werden kann.

Wenn die Rinne, die taktil erfassbaren Elemente im Bereich der Trinkseite, der Henkel und/oder die Fingergriffe gegenüber den angrenzenden Bereichen des Trinkgefäßes farblich abgesetzt sind, wird der Umgang mit dem erfindungsgemäßen Trinkgefäß zusätzlich stimuliert. Vorteilhaft ist es diesbezüglich, wenn die Farbunterschiede zwischen farblich abgesetzten Bereichen und anderen Bereichen besonders deutlich sind, zum Beispiel eine schwarz-weiße Struktur. Ebenfalls vorteilhaft ist es, insbesondere für Menschen mit Sehstörungen oder Sehbehinderungen, wenn für die markanten Elemente wie Fingergriffe, Noppen, Rinne etc. leuchtende Farben wie gelb oder rot verwendet werden, welche sich gegenüber dem restlichen Trinkgefäß deutlich absetzen. Dadurch wird auch die Dreidimensionalität hervorgehoben.

Um zu verhindern, dass das erfindungsgemäße Trinkgefäß leicht kippt, ist in einer weiter bevorzugten Ausführungsform unterhalb des Bodens ein kegelstumpfförmiger Standfuß mit breiter Standfläche ausgebildet.

In einer weiter bevorzugten Ausführungsform des erfindungsgemäßen Trinkgefäßes ist auf der der Trinkseite gegenüber liegenden Rückseite des Gefäßes auf der Außenseite der Wandung im Bereich des oberen Gefäßrandes mindestens ein taktiles Element angeordnet. Vorzugsweise sind als taktil erfassbare Elemente eine Vielzahl halbkugelförmiger Noppen vorgesehen. Dies hat den Vorteil, dass das Trinkgefäß zwei Trinkseiten aufweist, eine mit mehreren und eine mit nur einer Art von Hilfselementen, nämlich taktil erfassbaren Hilfselementen.

Weitere vorteilhafte Ausbildungen des erfindungsgemäßen Trinkgefäßes sind in den Zeichnungen dargestellt. Es zeigen:
- Figur 1: ein erfindungsgemäßes Trinkgefäß in einer perspektivischen Ansicht von hinten schräg oben,
- Figur 2: das in Figur 1 gezeigte Trinkgefäß in einer Ansicht von vorne schräg unten,
- Figur 3: das in Figur 1 gezeigte Trinkgefäß in einer Seitenansicht,
- Figur 4: das in Figur 1 gezeigte Trinkgefäß in einer Ansicht von oben,
- Figur 5: das in Figur 1 gezeigte Trinkgefäß in einer Ansicht von hinten sowie
- Figur 6: eine zweite Ausführungsform eines erfindungsgemäßen Trinkgefäßes in einer Ansicht von hinten.

Die Figuren 1 bis 5 zeigen eine erste Ausführungsform eines erfindungsgemäßen Trinkgefäßes 100 in verschiedenen Ansichten. Das Trinkgefäß 100 umfasst einen Boden 102 sowie eine sich an den Boden 102 anschließende seitlich begrenzende Wandung 104. Der Boden 102 und die seitlich begrenzende Wandung 104 bilden einen nach oben geöffneten Aufnahmeraum 106 für Flüssigkeiten.

Wie in Figur 3 zu erkennen, ist der vordere Bereich der Wandung 104 gegenüber der senkrechten Ebene geneigt angeordnet. Dieser Teilbereich wird nachfolgend als Trinkseite 108 des Trinkgefäßes 100 bezeichnet, da an dieser Seite der Mund zur Aufnahme von Flüssigkeiten angesetzt werden soll.

Wie insbesondere in Figur 4 zu erkennen ist, führt vom Boden 102 zur vorderen Seite des oberen Gefäßrandes 110 eine Rinne 112. Dort, wo die Rinne 112 auf den oberen Gefäßrand 110 trifft, ist dieser gegenüber den seitlich angrenzenden Bereichen 114, 116 abgesenkt (vergleiche Figur 5).

Wie in Figur 4 zu erkennen ist, ist der obere Gefäßrand in dem Bereich, wo die Rinne 112 hinführt, gegenüber den seitlich angrenzenden Bereichen 114, 116 auch in horizontaler zur Tassenmitte hin zurückversetzt. Dadurch ergibt sich auf der Trinkseite 108 eine Kontur des Tassenrandes, die an die Form einer Schlangenzunge erinnert.

Die Trinkseite 108 weist auf der Außenseite der Wandung 104 des Trinkgefäßes vierzehn halbkugelförmige Noppen 118a-118n auf. Die Noppen 118a-118n sind in zwei parallel zueinander verlaufenen Gruppen angeordnet. Größe und Abstand der Noppen sind so gewählt, dass sich die Lippe des Nutzers des Trinkgefäßes 100 an der Trinkseite parallel zum oberen Gefäßrand zwischen die Noppen 118a-118n fügt.

Auf den Außenseiten der sich an die Trinkseite anschließenden seitlichen Wandungen sind jeweils drei Fingergriffe 120a-120c, 122a-122c ausgebildet. Die Fingergriffe 120, 122 verlaufen parallel zueinander und dienen dazu, die Finger, welche die Tasse umschließen, zu stützen und ein Durchrutschen des Trinkgefäßes zu verhindern.

An dem Boden 102 schließt sich ein kegelstumpfförmiger Standfuß 124 mit breiter Standfläche 126 an.

Die Tasse wird - für Erwachsene - insbesondere in folgenden Dimensionen hergestellt (Längenangaben an den Stellen der größten Ausdehnung):
- Gesamthöhe der Tasse: ca. 100 mm
- Länge der Tasse: ca. 100 mm
- Breite der Tasse: ca. 70 mm
- Breite der Rinne in der Tasse: ca. 3 mm
- Länge des oberen Fingergriffs (122a): ca. 47 mm
- Länge des mittleren Fingergriffs (122b): ca. 33 mm
- Länge des unteren Fingergriffs (122c): ca. 21 mm
- Durchmesser der Noppen (118): ca. 1,8 mm

Das in Figur 5 gezeigte erfindungsgemäße Trinkgefäß ist aus intransparentem Kunststoff gefertigt. Hierbei handelt es sich jedoch um eine beispielhafte Ausführungsform. Es steht im Ermessen des Fachmannes, diese auf der Grundlage der vorstehenden Offenbarung und im Rahmen seines Fachwissens zu variieren.

Figur 6 zeigt eine zweite Ausführungsform eines erfindungsgemäßen Trinkgefäßes. Diese entspricht im Wesentlichen dem in den Figuren 1-5 gezeigten Trinkgefäß, ist jedoch erweitert um 14 halbkugelförmige Noppen 128 auf der Rückseite des Trinkgefäßes, die dem Trinkbereich 108 gegenüber liegt. Diese Ausführungsform hat den Vorteil, dass die Tasse zwei "Lernseiten" aufweist:
1. die Vorderseite, an welcher neben den taktilen Elementen, d.h. den Noppen 118, als Hilfselemente auch eine Rinne und ein besonders gestalteter Gefäßrand vorhanden sind und
2. die Rückseite, an der als Orientierungshilfen nur taktile Elemente, insbesondere Noppen 128, angeordnet sind.

Es versteht sich, dass anstelle von Noppen auch beliebige andere taktil erfassbaren Elemente vorgesehen sein können, insbesondere die vorstehend im Zusammenhang mit den Noppen 118 erwähnten taktil erfassbaren Elemente.

### Bezugszeichenliste

- 100: Trinkgefäß
- 102: Boden
- 104: Wandung
- 106: Aufnahmeraum
- 108: Trinkseite
- 110: oberer Gefäßrand
- 112: Rinne
- 114: seitlich angrenzender Bereich
- 116: seitlich angrenzender Bereich
- 118: Noppen
- 120: Fingergriffe
- 122: Fingergriffe
- 124: Standfuß
- 126: Standfläche
- 128: rückseitige Noppen

## Patentansprüche

1. Trinkgefäß (100) mit einem nach oben geöffneten Aufnahmeraum (106) für Flüssigkeiten, umfassend einen Boden (102) und mindestens eine, den Aufnahmeraum (106) seitlich begrenzende Wandung (104), wobei
a) mindestens ein Teilbereich der Wandung (104) als Trinkseite (108) ausgebildet und dazu gegenüber der bei stehendem Trinkgefäß (100) senkrechten Ebene geneigt angeordnet ist,
b) die Trinkseite (108) auf der Innenseite des Trinkgefäßes (100) eine zum oberen Gefäßrand (110) hinführende Rinne (112) aufweist und
c) der obere Gefäßrand (110) in dem Bereich, wo die Rinne (112) hinführt, gegenüber den seitlich angrenzenden Bereichen (114, 116) des Gefäßrandes abgesenkt ist,
wobei
d) die Trinkseite (108) auf der Außenseite der Wandung (104) unterhalb des oberen Gefäßrandes mehrere taktil erfassbare Elemente aufweist, welche parallel zur Kontur des oberen Gefäßrandes (110) angeordnet sind.

2. Trinkgefäß (100) nach Anspruch 1, **dadurch gekennzeichnet, dass** der obere Gefäßrand (110) in dem Bereich, wo die Rinne (112) hinführt, gegenüber den seitlich angrenzenden Bereichen (114, 116) des Gefäßrandes in horizontaler Ebene zur Tassenmitte hin zurückversetzt ist.

3. Trinkgefäß (100) nach Anspruch 1 oder 2, **dadurch gekennzeichnet, dass** als taktil erfassbares Element mindestens eine Erhebung oder eine Vertiefung ausgebildet ist.

4. Trinkgefäß (100) nach einem der vorstehenden Ansprüche, **dadurch gekennzeichnet, dass** auf der Außenseite der seitlichen Wandung (104) mindestens ein Henkel ausgebildet ist.

5. Trinkgefäß (100) nach Anspruch 4, **dadurch gekennzeichnet, dass** der Henkel abnehmbar ist.

6. Trinkgefäß (100) nach einem der vorstehenden Ansprüche, **dadurch gekennzeichnet, dass** auf der Außenseite der seitlichen Wandungen (104) jeweils mindestens ein Fingergriff (120, 122) ausgebildet ist.

7. Trinkgefäß (100) nach Anspruch 1, **dadurch gekennzeichnet, dass** die Steigung der Trinkseite (108) im Bereich des Gefäßbodens größer ist als im Bereich des Gefäßrandes.

8. Trinkgefäß (100) nach einem der vorstehenden Ansprüche, **dadurch gekennzeichnet, dass** ein Leuchtmittel zur Ausleuchtung des Trinkgefäßes (100) und/oder der eingefüllten Flüssigkeit vorgesehen ist.

9. Trinkgefäß (100) nach einem der vorstehenden Ansprüche, **dadurch gekennzeichnet, dass** der Boden (102) und/oder die Wandungen (104) aus transparentem Material hergestellt sind.

10. Trinkgefäß (100) nach einem der vorstehenden Ansprüche, **dadurch gekennzeichnet, dass** die Wandung (104) auf der Innenseite oder auf der Außenseite eine Skala zur Bestimmung der in dem Trinkgefäß (100) enthaltenen Flüssigkeit aufweist.

11. Trinkgefäß (100) nach einem der vorstehenden Ansprüche, **dadurch gekennzeichnet, dass** die Rinne (112), die taktil erfassbaren Elemente im Bereich der Trinkseite (108), der Henkel und/oder die Fingergriffe (120, 122) gegenüber den angrenzenden Bereichen des Trinkgefäßes (100) farblich abgesetzt sind.

12. Trinkgefäß (100) nach einem der vorstehenden Ansprüche, **dadurch gekennzeichnet, dass** unterhalb des Bodens ein kegelstumpfförmiger Standfuß (124) mit breiter Standfläche (126) ausgebildet ist.

13. Trinkgefäß (100) nach einem der vorstehenden Ansprüche, **dadurch gekennzeichnet, dass** auf der der Trinkseite (108) gegenüber liegenden Rückseite des Gefäßes auf der Außenseite der Wandung (104) im Bereich des oberen Gefäßrandes (110) mindestens ein taktiles Element angeordnet ist, insbesondere eine Vielzahl halbkugelförmiger Noppen (128).

## Claims

1. Drinking vessel (100) with an area (106) open at the top for receiving liquids comprising a bottom (102) and at least one wall (104) laterally delimiting the receiving area (106), wherein
a) at least one part-region of the wall (104) is configured as the drinking side (108) and is arranged inclined thereto in relation to the perpendicular plane when the drinking vessel (100) is upright,
b) on the inner surface of the drinking vessel (100) the drinking side (108) has a groove (112) leading to the upper edge (110) of the vessel, and
c) in the region that the groove (112) leads to, the upper edge (110) of the vessel is sunken in relation to the laterally adjoining regions (114, 116),
wherein
d) on the outer surface of the wall (104) below the upper edge of the vessel, the drinking side (108) has multiple elements detectable by touch, which are arranged parallel to the contour of the upper edge (110) of the vessel.

2. Drinking vessel (100) according to claim 1, **characterised in that** in the region that the groove (112) leads to, the upper edge (110) of the vessel is set back in a horizontal plane towards the cup centre in relation to the laterally adjoining regions (114, 116) of the vessel edge.

3. Drinking vessel (100) according to claim 1 or 2, **characterised in that** at least one raised portion or depression is configured as the element detectable by touch.

4. Drinking vessel (100) according to one of the preceding claims, **characterised in that** at least one handle is configured on the outer surface of the lateral wall (104).

5. Drinking vessel (100) according to claim 4, **characterised in that** the handle is detachable.

6. Drinking vessel (100) according to one of the preceding claims, **characterised in that** at least one finger grip (120, 122) is configured respectively on the outer surface of the lateral walls (104).

7. Drinking vessel (100) according to claim 1, **characterised in that** the gradient of the drinking side (108) in the region of the vessel bottom is steeper than in the region of the vessel edge.

8. Drinking vessel (100) according to one of the preceding claims, **characterised in that** a lighting element is provided for illuminating the drinking vessel (100) and/or the contained liquid.

9. Drinking vessel (100) according to one of the preceding claims, **characterised in that** the bottom (102) and/or the walls (104) are made from transparent material.

10. Drinking vessel (100) according to one of the preceding claims, **characterised in that** the wall (104) has a scale on the inside or on the outside to evaluate the liquid contained in the drinking vessel (100).

11. Drinking vessel (100) according to one of the preceding claims, **characterised in that** the groove (112), the elements detectable by touch in the region of the drinking side (108), the handle and/or the finger grips (120, 122) are contrasted from the adjoining regions of the drinking vessel (100) by colour.

12. Drinking vessel (100) according to one of the preceding claims, **characterised in that** a truncated cone-shaped base (124) with a broad standing surface (126) is configured under the bottom.

13. Drinking vessel (100) according to one of the preceding claims, **characterised in that** on the reverse side of the vessel opposite the drinking side (108) at least one element detectable by touch, in particular a plurality of spherical nubs (128), is/are arranged on the outer surface of the wall (104) in the region of the upper edge (110) of the vessel.

## Revendications

1. Récipient pour boire (100) ayant un espace de réception ouvert vers le haut (106) destiné à des liquides, comprenant un fond (102) et au moins une paroi (104) délimitant l'espace de réception (106) sur le côté, dans lequel
a) au moins une partie de la paroi (104) est conçue en tant que côté pour boire (108), et est disposée de plus de façon inclinée par rapport au plan perpendiculaire lorsque le récipient pour boire (100) est debout,
b) le côté pour boire (108) présente, sur le côté intérieur du récipient pour boire (100), une cannelure (112) allant vers le bord supérieur de récipient (110), et
c) le bord supérieur de récipient (110) est abaissé dans la zone où la cannelure (112) s'étend par rapport aux zones (114, 116) adjacentes sur le côté du bord de récipient,
dans lequel
d) le côté pour boire (108) présente, sur le côté extérieur de la paroi (104), en dessous du bord supérieur de récipient, plusieurs éléments détectables tactiles qui sont disposés parallèlement au contour du bord supérieur de récipient (110).

2. Récipient pour boire (100) selon la revendication 1, **caractérisé en ce que** le bord supérieur de récipient (110), dans la zone où va la cannelure (112), par rapport aux zones (114, 116) adjacentes sur le côté du bord de récipient, est renvoyé vers le centre de la tasse dans le plan horizontal.

3. Récipient pour boire (100) selon la revendication 1 ou 2, **caractérisé en ce qu'**au moins une saillie ou au moins un creux est formé en tant qu'élément détectable tactile

4. Récipient pour boire (100) selon l'une quelconque des revendications précédentes, **caractérisé en ce qu'**au moins une anse est formée sur le côté extérieur de la paroi latérale (104).

5. Récipient pour boire (100) selon la revendication 4, **caractérisé en ce que** l'anse est amovible.

6. Récipient pour boire (100) selon l'une quelconque des revendications précédentes, **caractérisé en ce que** sur le côté extérieur de chacune des parois latérales (104) est formée au moins un élément de préhension digitale (120, 122).

7. Récipient pour boire (100) selon la revendication 1, **caractérisé en ce que** l'inclinaison du côté pour boire (108) dans la zone du fond de récipient est plus importante que dans la zone du bord de récipient.

8. Récipient pour boire (100) selon l'une quelconque des revendications précédentes, caractérisé ce qu'un éclairage est prévu pour l'éclairage du récipient pour boire (100) et/ou du liquide le remplissant.

9. Récipient pour boire (100) selon l'une quelconque des revendications précédentes, **caractérisé en ce que** le fond (102) et/ou les parois (104) sont réalisés en un matériau transparent.

10. Récipient pour boire (100) selon l'une quelconque des revendications précédentes, **caractérisé en ce que** la paroi (104) présente une échelle graduée sur le côté intérieur ou le côté extérieur pour déterminer la quantité de liquide contenue dans le récipient pour boire (100).

11. Récipient pour boire (100) selon l'une quelconque des revendications précédentes, **caractérisé en ce que** la cannelure (112), les éléments tactiles détectables dans la zone du côté pour boire (108), l'anse et/ou les éléments de préhension digitale (120, 122) sont d'une couleur différente par rapport aux zones adjacentes du récipient pour boire (100).

12. Récipient pour boire (100) selon l'une quelconque des revendications précédentes, **caractérisé en ce qu'**en dessous du fond est formé un socle en forme de cône (124) ayant une surface d'appui plus large (126).

13. Récipient pour boire (100) selon l'une quelconque des revendications précédentes, **caractérisé en ce qu'**au moins un élément tactile est disposé sur le côté arrière du récipient à l'opposé du côté pour boire (108), sur le côté extérieur de la paroi (104) dans la zone du bord supérieur de récipient (110), en particulier une pluralité de boutons semi-sphériques (128).
